# FASCICULE DE BREVET EUROPEEN

(11) **EP 0 565 409 B1**
(45) Date de publication et mention de la délivrance du brevet: **28.06.1995**
(21) Numéro de dépôt: 93400834.3
(22) Date de dépôt: 31.03.1993
(51) Int. Cl.: E05B 9/08

(54) **Dispositif de verrouillage d'une serrure dans son support**
Einrichtung zur Befestigung eines Schlosses in seinem Gehäuse
Device for fastening a lock in its housing

(30) Priorité: 08.04.1992 FR 9204283
(43) Date de publication de la demande: 13.10.1993
(73) Titulaire: VALEO SECURITE HABITACLE, 78290 Croissy-Sur-Seine (FR)
(72) Inventeur: Canard, Louis, F-58000 Nevers (FR); Leclerc, Patrick, F-78500 Sartrouville (FR)
(74) Mandataire: Gamonal, Didier

(56) Documents cités:
- DE-C- 723 037
- FR-A- 2 465 055
- FR-A- 2 632 001
- US-A- 2 027 186

## Description

La présente invention concerne d'une manière générale un dispositif de verrouillage d'une serrure dans son support.

Elle concerne plus particulièrement les serrures destinées à être montées dans un antivol de direction pour véhicule automobile.

De telles serrures sont constituées globalement d'un barillet cylindrique tourillonnant dans un alésage d'un corps, ledit barillet étant solidaire d'une came d'entraînement d'un pêne.

La serrure étant assemblée est introduite dans un support, tel un manchon d'antivol de direction, et doit être verrouillée par rapport à ce support.

Néanmoins une telle serrure présente des moyens permettant son extraction du support pour la réparation ou l'entretien, c'est-à-dire sans destruction de ladite serrure.

Ces moyens ne doivent pouvoir être actionnés qu'avec une clé conforme c'est-à-dire pour une position angulaire du barillet différente de la position de verrouillage.

Dans le document FR-A-2 465 055, ces moyens sont constitués d'une lame épaisse comportant deux tenons destinés à coopérer avec le support de la serrure et deux doigts radiaux coopérant avec le barillet pour une position angulaire différente de la position de verrouillage, ladite lame épaisse pouvant coulisser radialement dans le corps de la serrure sous l'action d'un ressort.

La présente invention vise à perfectionner un dispositif du type précité, en particulier pour en rendre la fabrication automatisable.

La présente invention résout ces problèmes et propose à cet effet un dispositif de verrouillage d'une serrure dans son support, ladite serrure comportant un corps présentant un alésage dans lequel tourillonne un barillet, le dispositif comprenant outre un corps et son support une lame épaisse disposée longitudinalement dans le corps et coulissant radialement dans un premier évidement radial située en vis-à-vis d'une lumière du support sous l'action d'un moyen élastique entre une première position de verrouillage du corps dans son support et une deuxième position de deverrouillage, selon le document FR-A-2 465 055, qui est caractérisé en ce que ledit moyen est constitué d'un ressort en épingle qui constitue le seul moyen de maintien de la lame dans le corps et dont l'extrémité libre d'une de ses branches présente une patte de maintien de la lame.

Selon des caractéristiques auxiliaires de l'invention :
- la lame comporte une ouverture centrale en vis-à-vis d'un logement radial du corps ladite ouverture centrale et ledit logement radial étant destinés au passage des branches du ressort
- le corps présente un second évidement radial adjacent au premier évidement radial destiné au logement de la patte de maintien du ressort
- la lame présente une face supérieure sur laquelle est ménagé un pan incliné
- lors de l'introduction de la serrure dans son support, la lame pénètre dans une rainure longitudinale du barillet, en prolongement de l'évidement pour une position angulaire du barillet différente de la position de verrouillage.

L'invention sera mieux comprise avec la description qui va suivre en regard des dessins annexés dans lesquels :
- la figure 1 est une vue schématique en coupe axiale d'une serrure comportant un dispositif de verrouillage selon l'invention en position de verrouillage ;
- la figure 2 est une coupe suivant la ligne A de la figure 1 ;
- la figure 3 est une vue d'un ressort utilisé dans le dispositif suivant l'invention.

L'exemple de réalisation décrit est relatif à un antivol, du type appelé cartouche, c'est-à-dire dans lequel le corps 10 de la serrure est constitué par le boîtier de l'antivol (non représenté), lequel est enfermé dans un manchon ou support 12.

Dans l'exemple représenté le corps 10 présente, côté introduction d'une clé 18, une première collerette cylindrique 20 raccordée à l'extrémité opposée à une seconde collerette 22 par quatre branches radiales 24 formant en leur centre un fût cylindrique 26 comportant un alésage longitudinal 14, dans lequel tourillonne un barillet cylindrique 16.

Dans l'une des branches 24 du corps 10 est ménagé un premier évidement radial 28 limité vers l'intérieur par le barillet 16 et, vers l'extérieur, par la surface intérieure du support 12.

Adjacent au premier évidement radial 28, est ménagé un second évidement radial 30 limité vers l'extérieur par la surface intérieure du support 12 et, vers l'intérieur, par la surface extérieure du fût cylindrique.

La branche 24 contenant les évidements radiaux 28,30 présente un logement radial 32 de section carrée débouchant, d'une part, à l'extérieur de la branche 24 et, d'autre part, dans le premier évidement radial 30.

Une lame épaisse 34 est logée longitudinalement dans l'évidement radial 28. Cette lame comporte une ouverture centrale 36 dont la forme et les dimensions sont identiques à la section du logement radial 32.

La face inférieure 38 de la lame épaisse 34 est plane et sa face supérieure 40 présente un pan incliné 42.

Le dispositif de verrouillage, selon l'invention, comporte, associé à la lame épaisse 34 un moyen élastique 44 de maintien de la plaquette 34 dans l'évidement radial 28.

Ce moyen est constitué d'un ressort 44 (figure 3), en forme d'épingle, présentant deux branches inférieure 46 et supérieure 48, la branche supérieure 48 comportant à son extrémité libre une patte de maintien 50 perpendiculaire à la branche 48.

A la figure 3, on a représenté le ressort 44 en traits pleins à l'état de travail et en traits mixtes la position 48' que présente la branche 48 à l'état libre ou de repos.

Dans le barillet 16 est agencée, en vis-à-vis de l'évidement 28, une rainure longitudinale 52 qui, dans la position de verrouillage du barillet 16, ne se trouve pas dans le prolongement de l'évidement 28 comme représenté en traits pleins (figure 2).

Le fonctionnement d'un tel dispositif est le suivant.

On introduit la lame 34 dans l'évidement radial 28 du corps 10 de la serrure, celui-ci étant de préférence pré-équipé de son barillet 16.

On introduit ensuite les deux branches 46,48 du ressort 44 dans le logement radial 32, puis dans l'ouverture centrale 36 de la lame 34 de manière à ce que la patte de maintien 50 vienne se loger dans le second évidement 30. Dans cette position, représentée en particulier figure 2, la branche 48 du ressort 44 est sous tension et repousse la lame 34 vers l'extérieur du corps 10 tout en la maintenant prisonnière dudit corps par la patte 50.

Avant de mettre en place la serrure dans son support 12, on fait tourner le barillet 16 avec une clé conforme 18 de manière à ce que la rainure longitudinale 52 se trouve dans le prolongement de l'évidement 28 comme représenté en pointillés (figure 2) sous la référence 52'.

Lorsque l'on introduit la serrure dans son support, la coopération du pan incliné 42 de la face supérieure 40 de la lame 34 avec la surface intérieure du support 12 oblige la lame 34 à opérer un mouvement de haut en bas sur les figures de manière à ce que la face inférieure 38 de la lame 34 pénètre dans la rainure 52 du barillet 16. La lame 34 occupe alors la position représentée en traits mixtes sur la figure 1.

Lorsque la serrure est introduite dans le support 12, la lame 34 se trouve dans le prolongement d'une lumière radiale 54 ménagée dans ledit support 12.

La branche 48 du ressort 44 repousse la lame 34 vers le haut de manière à ce qu'elle vienne s'enclencher dans la lumière 54.

Ces différentes opérations sont facilement automatisables et on appréciera en particulier, qu'après mise en place du ressort 44, la lame 34 est automaintenue dans le corps 10 notamment pendant l'introduction de la serrure dans son support 12.

La réalisation décrite est relative à un antivol à cartouche mais l'invention peut tout aussi bien s'appliquer à tous les types de serrures à barillet, qu'elles soient destinées à un antivol de direction ou tout autre moyen de fermeture, tel qu'un verrou de portière par exemple.

## Revendications

1. Dispositif de verrouillage d'une serrure dans son support (12), ladite serrure comportant un corps (10) présentant un alésage (14) dans lequel tourillonne un barillet (16), le dispositif comprenant outre un corps (10) et son support (12) une lame épaisse (34) disposée longitudinalement dans le corps (10) et coulissant radialement dans un premier évidement radial (28) située en vis-à-vis d'une lumière (54) du support (12) sous l'action d'un moyen élastique (44) entre une première position de verrouillage du corps (10) dans son support (12) et une deuxième position de déverrouillage, caractérisé en ce que ledit moyen est constitué d'un ressort en épingle (44) qui constitue le seul moyen de maintien de la lame (34) dans le corps (10) et dont l'extrémité libre d'une de ses branches (48) présente une patte de maintien (50) de la lame (34).

2. Dispositif selon la revendication 1, caractérisé en ce que la lame (34) comporte une ouverture centrale (36) en vis-à-vis d'un logement radial (32) du corps (10) ladite ouverture centrale (36) et ledit logement radial (32) étant destinés au passage des branches (46,48) du ressort (44).

3. Dispositif selon la revendication 2, caractérisé en ce que le corps (10) présente un second évidement radial (30) adjacent au premier évidement radial (28) destiné au logement de la patte de maintien (50) du ressort (44).

4. Dispositif selon la revendication 1, caractérisé en ce que la lame (34) présente une face supérieure (40) sur laquelle est ménagé un pan incliné (42).

5. Dispositif selon l'une quelconque des revendications précédentes, caractérisé en ce que, lors de l'introduction de la serrure dans son support (10), la lame (34) pénètre dans une rainure longitudinale (52) du barillet (16), en prolongement de l'évidement (28) pour une position angulaire du barillet (16) différente de la position de verrouillage.

## Claims

1. A device for fastening a lock in its housing (12), the said lock comprising a body (10) having a bore (14) in which a barrel (16) is rotatable, the device comprising, besides its body (10) and its housing (12), a thick strip element (34) disposed longitudinally within the body (10) and sliding radially, in a first radial opening (28) that lies in facing relationship with a through slot (54) of the housing (12), and under the action of a resilient means (44), between a first position in which the body (10) is locked in its housing (12) and a second, unlocked, position, characterised in that the said means comprises a hairpin spring (44) which constitutes the only means for retaining the strip element (34) in the body (10), and in which the free end of one of its branches (48) has a retaining lug (50) for retention of the strip element (34).

2. A device according to Claim 1, characterised in that the strip element (34) has a central aperture (36) in facing relationship with a radial seating (32) in the body (10), the said central aperture (36) and the said radial seating (32) being adapted to accommodate the branches (46, 48) of the spring (44).

3. A device according to Claim 2, characterised in that the body (10) has a second radial opening (30), adjacent to the first radial opening (28) and adapted to receive the retaining lug (50) of the spring (44).

4. A device according to Claim 1, characterised in that the strip element (34) has an upper face (40) on which an inclined flat surface portion (42) is formed.

5. A device according to any one of the preceding Claims, characterised in that, during introduction of the lock into its housing (10), the strip element (34) penetrates into a longitudinal groove (52) of the barrel (16), which extends the opening (28) in an angular position of the barrel (16) different from the locked position.

## Patentansprüche

1. Einrichtung zur Befestigung eines Schlosses in seinem Gehäuse (12), wobei das genannte Schloß einen Körper (10) mit einer Bohrung (14) umfaßt, in der ein Zylinder (16) drehend gelagert ist, wobei die Einrichtung außer einem Körper (10) und seinem Gehäuse (12) eine dicke Leiste (34) enthält, die in Längsrichtung im Körper (10) angeordnet ist und in einer ersten radialen Aussparung (28) gegenüber einem Schlitzloch (54) des Gehäuses (12) unter der Einwirkung eines elastischen Mittels (44) zwischen einer ersten Befestigungsposition des Körpers (10) in seinem Gehäuse (12) und einer zweiten Freigabeposition radial verschiebbar ist, **dadurch gekennzeichnet,** daß das genannte Mittel aus einer Haarnadelfeder (44) besteht, die das einzige Haltemittel zur Sicherung der Leiste (34) im Körper (10) bildet und die am freien Ende eines ihrer Schenkel (48) einen Halteansatz (50) für die Leiste (34) aufweist.

2. Einrichtung nach Anspruch 1, **dadurch gekennzeichnet,** daß die Leiste (34) eine mittige Öffnung (36) gegenüber einer radialen Aufnahme (32) des Körpers (10) umfaßt, wobei die genannte mittige Öffnung (36) und die genannte radiale Aufnahme (32) für den Durchgang der Schenkel (46, 48) der Feder (44) bestimmt sind.

3. Einrichtung nach Anspruch 2, **dadurch gekennzeichnet,** daß der Körper (10) eine zweite radiale Aussparung (28) aufweist, die an der ersten radialen Aussparung (28) angrenzt und für die Aufnahme des Halteansatzes (50) der Feder (44) bestimmt ist.

4. Einrichtung nach Anspruch 1, **dadurch gekennzeichnet,** daß die Leiste (34) eine Oberseite (40) aufweist, auf der eine Schräge (42) vorgesehen ist.

5. Einrichtung nach einem der vorangehenden Ansprüche, **dadurch gekennzeichnet,** daß beim Einsetzen des Schlosses in sein Gehäuse (10) die Leiste (34) in eine Längsnut (52) des Zylinders (16) eingreift, die eine Verlängerung der Aussparung (28) bildet, um eine von der Befestigungsposition verschiedene Winkelposition des Zylinders (16) herbeizuführen.
